# EUROPÄISCHE PATENTSCHRIFT

(11) **EP 2 481 331 B1**
(45) Veröffentlichungstag und Bekanntmachung des Hinweises auf die Patenterteilung: **26.02.2014**
(21) Anmeldenummer: 12000466.8
(22) Anmeldetag: 25.01.2012
(51) Int. Cl.: A47K 3/36

(54) **Duschkabine**
Shower cabin
Cabine de douche

(30) Priorität: 26.01.2011 DE 202011001984 U
(43) Veröffentlichungstag der Anmeldung: 01.08.2012
(73) Patentinhaber: Duravit Aktiengesellschaft, 78132 Hornberg (DE)
(72) Erfinder: Bergmann, Martin, 1180 Wien (AT); Bohmann, Gernot, 1010 Wien (AT); Gründl, Harald, 1030 Wien (AT)
(74) Vertreter: Maucher, Wolfgang

(56) Entgegenhaltungen:
- GB-A- 2 056 519

## Beschreibung

Die Erfindung betrifft eine Duschkabine, die in Gebrauchstellung durch zwei rechtwinklig zueinander angeordnete Raumwände und zwei schwenkbare Kabinenwände an vier Seiten begrenzt ist, wobei die Kabinenwände an mit den Raumwänden verbindbaren oder verbundenen Profilen schwenkbar angelenkt und zum Öffnen aus einer Gebrauchsstellung nach außen und für eine Position der Nichtbenutzung entgegengesetzt nach innen in den Kabinenbereich verschwenkbar sind.

Eine solche Duschkabine ist aus dem Dokument GB 2056519 bekannt. Dieses Dokument offenbart die Merkmale des Oberbegriffs von Anspruch 1.

Derartige Duschkabinen sind aus der Praxis bekannt und haben sich bewährt. Hierbei werden die Duschkabinen vorgefertigt und zum Gebrauch als Einheit in eine gewünschte Raumecke platziert.

Der Erfindung liegt die Aufgabe zugrunde, die Gebrauchseigenschaften der bekannten Duschkabinen zu verbessern.

Zur Lösung der Aufgabe sind erfindungsgemäß bei einer Duschkabine der eingangs genannten Art an den beiden Raumwänden rechtwinklig zueinander angeordnete horizontale Rahmenteile vorgesehen, welche in der Position der Nichtbenutzung die Kabinenwände an deren oberen Rand übergreifen und welche einen in der Position der Nichtbenutzung zwischen den Kabinenwänden und den Raumwänden eingeschlossenen Zwischenraum nach oben abdecken oder abschließen. Von Vorteil ist dabei, dass die Duschkabine mit in die Position der Nichtbenutzung verschwenkten Kabinenwänden eine weitgehend oder vollständig abgeschlossene Außenfläche bietet, welche leicht zu reinigen ist und welche dem Benutzer einen gefälligen Eindruck bietet. Von Vorteil ist weiter, dass die Duschkabine in der Position der Nichtbenutzung einen Raumbereich zur anderweitigen Verwendung freigibt, während durch den Zwischenraum gleichzeitig eine Aufnahme für empfindliche und/oder zu verbergende Gegenstände bereitgestellt wird. Es ist somit eine leicht zu reinigende Duschkabine geschaffen, welche einen vorhandenen Raumbereich günstig ausnutzt.

Zur Vermeidung von überstehenden Kanten kann vorgesehen sein, dass die schwenkbaren Kabinenwände in ihrer in das Innere des Kabinenraums verschwenkten Position der Nichtbenutzung mit dem jeweils der Gebäudewand abgewandten Rand der Rahmenteile bündig sind.

Eine nochmals verbesserte Raumausnutzung kann erreicht werden, wenn die Kabinenwände flach und/oder eben und/oder krümmungsfrei ausgeführt sind. Von Vorteil ist dabei, dass die Kabinenwände somit keine Wölbung oder Krümmung aufweisen, sondern in der Position der Nichtbenutzung parallel zu der jeweils zugeordneten Raumwand verlaufen können.

Eine nochmals verbesserte Reinigungsmöglichkeit und ein kompakter, ästhetisch ansprechbarer Gesamteindruck ergeben sich, wenn die von der Raumwand abgewandte Begrenzung der Rahmenteile eine in Gebrauchsstellung vertikale ebene Fläche ist, die mit der eingeschwenkten Außenseite der jeweiligen Kabinenwand bündig in einer gemeinsamen Ebene angeordnet ist.

Um das Eindringen von Schmutz in den Zwischenraum weitgehend zu vermeiden, kann vorgesehen sein, dass der Abstand zwischen dem oberen Rand der eingeschwenkten Kabinenwand und der Unterseite des Rahmenteils einem Spiel zwischen relativ zueinander beweglichen Teilen entspricht und kleiner als die Querschnittsdicke der schwenkbaren Kabinenwand ist. Von Vorteil ist dabei weiter, dass somit ein gefälliger Außeneindruck bei in die Position der Nichtbenutzung verschwenkten Kabinenwänden erreichbar ist.

Der zwischen den Kabinenwänden und den Raumwänden eingeschlossene Zwischenraum kann beispielsweise genutzt werden, indem Betätigungsarmaturen im Zwischenraum angeordnet sind.

Für eine flexible Anpassung der Duschkabine an unterschiedliche Einbaumaße kann vorgesehen sein, dass die horizontale Breite der Rahmenteile verschieden ist und dass Betätigungsarmaturen für die Dusche an der Raumwand angeordnet sind, die das breitere Rahmenteil aufweist. Hierbei wird unter der Breite des Rahmenteils diejenige Abmessung verstanden, welche die Erstreckung des Rahmenteils ihn von der Raumwand abstehender Richtung kennzeichnet.

Alternativ oder zusätzlich kann vorgesehen sein, dass die Breite des Rahmenteils so gewählt ist, dass die mit ihm bündig eingeschwenkte Kabinenwand die dann hinter ihr befindlichen Betätigungsarmaturen verdeckt.

Um eine Beschädigung der Kabinenwände und/oder von Betätigungsarmaturen beim Einschwenken zu vermeiden, kann vorgesehen sein, dass zumindest das breitere Rahmenteil einen abwärtsgerichteten Anschlag zur Begrenzung der Schwenkbewegung der Kabinenwand gegen die Raumwand hin aufweist und dass dieser Anschlag vorzugsweise so angeordnet ist, dass die eingeschränkte Kabinenwand parallel zur Raumwand verläuft.

Für einen sicheren Schutz der Betätigungsarmaturen kann vorgesehen sein, dass der Anschlag an dem breiteren Rahmenteil so angeordnet ist, dass die daran anliegende Kabinenwand einen Abstand zu dann hinter ihr befindlichen Betätigungsarmaturen hat.

Bei einer Ausgestaltung der Erfindung kann vorgesehen sein, dass ein Haltemittel zur Fixierung wenigstens einer Kabinenwand, vorzugsweise beider Kabinenwände, in der Position der Nichtbenutzung ausgebildet ist. Von Vorteil ist dabei, dass ein unbeabsichtigtes bzw. unkontrolliertes Ausschwenken der Kabinenwände aus der Position der Nichtbenutzung verhinderbar ist.

Alternativ oder zusätzlich kann vorgesehen sein, dass ein Haltemittel zur Fixierung wenigstens einer Kabinenwand, vorzugsweise beider Kabinenwände, in der Gebrauchsstellung ausgebildet ist. Von Vorteil ist dabei, dass ein unbeabsichtigtes Öffnen der Duschkabine während des Gebrauchs und somit ein unbeabsichtigtes Austreten von Duschwasser aus der Duschkabine verhinderbar ist.

Alternativ oder zusätzlich kann vorgesehen sein, dass ein Haltemittel zur Fixierung wenigstens einer Kabinenwand, vorzugsweise beider Kabinenwände, in gegenüber der Gebrauchsstellung nach außen verschwenkter Stellung, insbesondere in gegenüber der Position der Nichtbenutzung um 180° verschwenkter Position, ausgebildet ist. Von Vorteil ist dabei, das ein ungehinderter Einstieg in die Duschkabine ermöglicht ist, ohne das unkontrolliert zurückschwenkende Kabinenwände den Einstieg behindern.

Beispielsweise kann vorgesehen sein, dass das Haltemittel einen Arretierungspunkt in einem Gelenk der Kabinenwand umfasst.

Alternativ oder zusätzlich kann vorgesehen sein, dass das Haltemittel einen Permanentmagneten erfasst, welcher die Kabinenwand in der jeweiligen Position magnetisch fixiert.

Bei einer Ausgestaltung der Erfindung kann vorgesehen sein, dass wenigstens einer der Rahmenteile Leuchtmittel aufweist, trägt und/oder einschließt. Beispielsweise kann dies das breitere Rahmenteil sein. Von Vorteil ist dabei, dass der von der Duschkabine eingenommene Raum gut ausnutzbar ist.

Zur Erreichung eines kompakten Äußeren in der Position der Nichtbenutzung kann vorgesehen sein, dass die Profile zum Aufnehmen der Schwenkhalterungen der Kabinenwände unterschiedlich breit sind und das breitere Profil an der Raumwand angeordnet ist, an welcher das breitere Rahmenteil vorgesehen ist, und dass die Endflächen der Profile und die Außenflächen der Rahmenteile jeweils bündig sind oder in einer gemeinsamen Ebene liegen.

Es kann insbesondere vorgesehen sein, dass die horizontale Breite der Profile auf das zugehörige Rahmenteil abgestimmt ist.

Zur Erreichung von unterschiedlichen Einbaumaßen kann vorgesehen sein, dass die Kabinenwände mit unterschiedlicher horizontaler Breite ausgebildet sind. Hierbei wird unter horizontaler Breite der Kabinenwände deren Erstreckung in horizontaler Richtung vom Anlenkungspunkt zum freien Rand verstanden. Von Vorteil ist dabei, dass auf diese Weise nicht nur quadratische, sondern auch beliebig rechteckige Standflächen ausgenutzt werden können.

Zur Erreichung eines einfachen dichten Abschlusses der Duschkabine in Gebrauchsstellung kann vorgesehen sein, dass sich die Kabinenwände in Gebrauchsstellung berühren.

Zur Erlangung eines behaglichen Raumgefühls in der abgeschlossenen Duschkabine kann vorgesehen sein, dass die Kabinenwände durchsichtig oder transparent und/oder aus Glas ausgeführt sind.

Für eine einfache Fertigung von unterschiedlichen und/oder individuell angepassten Einbaumaßen kann vorgesehen sein, dass die Rahmenteile voneinander separat ausgeführt sind. Von Vorteil ist dabei, dass das konkret benötigte Einbaumaß durch einfaches Ablängen von stangenförmigen Material gebildet werden kann.

Für eine flexible Fertigung von unterschiedlichen Einbaumaßen kann auch vorgesehen sein, dass die Rahmenteile separat von den Profilen ausgeführt sind.

Hierbei werden die separat ausgeführten Bauteile erst bei der Montage aneinander gesetzt.

Bei einer Ausgestaltung von eigenständiger Bedeutung kann vorgesehen sein, dass die Rahmenteile jeweils aus zwei Profilstangen zusammengesetzt sind. Beispielsweise kann eine Profilstange mit einem U-Profil ausgebildet sein, welches die andere Profilstange mit seinen Schenkeln übergreift und/oder abdeckt. Hierbei kann die andere Profilstange an der Raumwand montiert sein. Von Vorteil ist dabei, dass die Befestigungsmittel zur Befestigung der einen Profilstange durch die aufgesetzte oder aufgeklippste zweite U-Profilstange abgedeckt werden können. Auf diese Weise kann eine insgesamt glatte Außenfläche bereitgestellt werden, welche leicht zu reinigen ist.

Die Erfindung wird nun anhand von Ausführungsbeispielen näher beschrieben, ist jedoch nicht auf diese Ausführungsbeispiele beschränkt. Weitere Ausführungsbeispiele ergeben sich durch Kombination einzelner oder mehrerer Merkmale der Schutzansprüche untereinander und/oder mit einzelnen oder mehreren Merkmalen der Ausführungsbeispiele.

Es zeigt:
- Fig. 1: eine erfindungsgemäße Duschkabine in einer dreidimensionalen Schrägansicht,
- Fig. 2: eine Detailansicht aus Fig. 1,
- Fig. 3: eine weitere Detailansicht aus Fig. 1,
- Fig. 4: einen Horizontalschnitt durch die Duschkabine gemäß Fig. 1 mit in Gebrauchsstellung verschwenkten Kabinenwänden,
- Fig. 5: einen Horizontalschnitt durch die Duschkabine gemäß Fig. 1 mit nach außen verschwenkten Kabinenwänden,
- Fig. 6: einen Horizontalschnitt durch die Duschkabine gemäß Fig. 1 mit in eine Position der Nichtbenutzung verschwenkten Kabinenwänden,
- Fig. 7: einen Horizontalschnitt durch eine weitere erfindungsgemäße Duschkabine,
- Fig. 8: eine Detailansicht von Fig. 4 und
- Fig. 9: eine weitere Detailansicht aus Fig. 4.

Eine in Fig. 1 dargestellte, im Ganzen mit 1 bezeichnete Duschkabine ist in einer durch zwei rechtwinklig zueinander angeordnete Raumwände 2,3 gebildeten Raumecke angeordnet.

Die Duschkabine 1 hat zwei schwenkbare Kabinenwände 4,5, welche an senkrecht ausgerichteten Profilen 6,7 schwenkbar angelenkt sind.

Hierdurch ist für jede Kabinenwand 4,5 eine senkrechte Schwenkachse definiert, um welche die Kabinenwände 4,5 zwischen einer in Fig. 1 und Fig. 6 gezeigten Position der Nichtbenutzung, einer in Fig. 4 dargestellten Gebrauchsstellung und einer in Fig. 5 dargestellten Einstiegsposition verschwenkbar sind.

In der in Fig. 4 dargestellten Gebrauchsstellung begrenzen die Raumwände 2,3 und die Kabinenwände 4,5 an vier Seiten einen Kabinenbereich 8, welcher für den Duschvorgang vorgesehen ist.

An jeder Raumwand 2,3 ist jeweils ein Rahmenteil 9,10 befestigt. Die Rahmenteile 9,10 sind separat voneinander ausgebildet und stoßen wie die Raumwände 2,3 rechtwinklig aufeinander, um die Schenkel eines rechten Winkels zu beschreiben.

In der in Fig. 1 gezeigten Position der Nichtbenutzung, in welche die Kabinenwände 4,5 gegenüber der Gebrauchstellung nach innen in den Kabinenbereich 8 geschwenkt sind, übergreift jedes Rahmenteil 9,10 die ihm zugeordnete Kabinenwand 4,5 an deren oberen Rand 11,12.

Da die Rahmenteile 9,10 jeweils geschlossen ausgeführt sind, wird ein in der Position der Nichtbenutzung zwischen den Kabinenwänden 4,5 und den Raumwänden 2,3 jeweils ausgebildeter Zwischenraum 13,14 durch jeweils ein Rahmenteil 9,10 abgedeckt und nach außen abgeschlossen.

Hierbei schließen die Ränder 15,16, welche von der jeweiligen Raumwand 2,3 abstehen, mit der jeweiligen, in die Position der Nichtbenutzung verschwenkten Kabinenwand 4,5 bündig ab.

Die Kabinenwände 4,5 sind flach und eben ausgebildet und weisen daher keine Krümmung oder Wölbung auf.

Jedes Rahmenteil 9,10 wird an dem von der das Rahmenteil 9,10 tragenden Raumwand abgewandten Ende eine Stirnfläche 17,18 auf, welche vertikal ausgerichtet und mit der Außenseite 19,20 der jeweiligen Kabinenwand 4,5 in der eingeschwenkten Position der Nichtbenutzung bündig in einer gemeinsamen Ebene angeordnet ist.

Der Spalt zwischen eingeschwenkter Kabinenwand 4,5 und zugehörigem Rahmenteil 9,10 ist soweit wie möglich reduziert, indem der Abstand zwischen dem oberen Rand 11,12 der eingeschränkten Kabinenwand 4,5 und der durch den Rand 15,16 beschriebenen Unterseite des Rahmenteils 9,10 einem Spiel zwischen relativ zueinander beweglichen Teilen entspricht und insbesondere kleiner als die in den Figuren 8 und 9 ersichtliche Querschnittsdicke der schwenkbaren Kabinenwand 4,5 ist.

In dem Zwischenraum 14 ist eine nicht weiter dargestellte und an sich bekannte Betätigungsarmatur der Duschkabine 1 angeordnet. Der Zwischenraum 14 kann auch den Duschkopf aufnehmen. Hierzu ist die horizontale Breite der Rahmenteile 9,10, welche durch den Abstand der Ränder 15,16 von den zugehörigen Raumwänden 2,3 gegeben ist, verschieden gewählt, und die erwähnten Betätigungsarmaturen sind an der Raumwand 3 angeordnet, welche auch das breitere Rahmenteil 10 trägt.

Die Breite des Rahmenteils 10 ist so gewählt, dass die mit ihm bündig eingeschwenkte Kabinenwand 4 in der Position der Nichtbenutzung die Betätigungsarmaturen bedeckt.

Ein an dem Rahmenteil 10 ausgebildeter, abwärts gerichteter Anschlag 35 begrenzt die Schwenkbewegung der Kabinenwand 4 nach innen und sorgt dafür, dass die an ihm anliegende Kabinenwand 4 einen Abstand zu den im Zwischenraum 14 befindlichen Betätigungsarmaturen einhält.

An dem Rahmenteil 9 kann ebenfalls ein Anschlag zur Begrenzung der Verschwenkbewegung der Kabinenwand 4 ausgebildet sein.

Die Anschläge sind so angeordnet, dass die eingeschwenkten Kabinenwände 4,5 parallel zur jeweiligen Raumwand 2,3 ausgerichtet sind.

Ein die Anlenkung der Kabinenwand 4,5 an dem jeweiligen Profil 6,7 bewirkendes, nicht weiter dargestelltes Gelenk 21,22 weist Arretierungspunkte auf, die als Haltemittel zur Fixierung der Kabinenwände 4,5 in den in Fig. 4,5 und 6 gezeigten Positionen wirken.

Hierzu sind die Gelenke 21,22 am unteren Ende des jeweiligen Profils 6,7 ausgebildet und weisen in an sich bekannter Weise Schrägen auf, die beim Verschwenken ein Anheben der Kabinenwand 4,5 aus dem jeweiligen Arretierungspunkt erzwingen.

Die Gelenke 21,22 weisen daher insbesondere Haltemittel auf, die eine Fixierung der Kabinenwände 4,5 in zwei, jeweils um 180° gegeneinander versetzten, in Fig. 5 und Fig. 6 dargestellte Positionen ermöglichen.

In dem Rahmenteil 10 sind nicht weiter dargestellte Leuchtmittel integriert, welche den Zwischenraum 14 und/oder den Kabinenbereich 8 ausleuchten.

Wie aus Fig. 1 und den Detaildarstellungen gemäß Fig. 2 und Fig. 3 ersichtlich ist, ist die horizontale Breite der Profile 6,7 auf die horizontale Breite des jeweils zugehörigen Rahmenteils 9,10 abgestimmt.

Somit weisen auch die Profile 6,7 mit den Schwenkhalterungen 23,24 der Kabinenwände 4,5 eine unterschiedliche Breite auf, wobei das breitere Profil 7 an der Raumwand 3 angeordnet befestigt ist, welche auch das breitere Rahmenteil 10 trägt.

Die horizontale Länge der Rahmenteile 9,10, also die Länge der Erstreckung parallel zur jeweiligen Raumwand 2,3, ist so gewählt, dass die Endflächen 25,26 bündig mit den Außenflächen 27,28 der Profile 6,7 abschließen.

Je nach gewünschtem Einbaumaß der Duschkabine 1 weisen die Kabinenwände 4,5 unterschiedliche horizontale Breiten auf.

In Fig. 6 ist die Situation gezeigt, bei welcher die Kabinenwand 4 kürzer als die Kabinenwand 5 ausgebildet ist, so dass die Kabinenwand in eingeschwenkter Position hinter die Kabinenwand gelangt und die Kabinenwand 5 in einen Abstand 36 vor der Kabinenwand 4 endet.

Fig. 7 zeigt dagegen die Situation, bei welcher die Kabinenwand kürzer als die Kabinenwand 5 ausgebildet ist, so dass sich die umgekehrte Situation in der Position der Nichtbenutzung ergibt.

In einem weiteren Ausführungsbeispiel sind die Kabinenwände 4,5 genau gleichlang ausgeführt.

In jedem Fall treffen sich die Kabinenwände 4,5 in der Gebrauchsstellung gemäß Fig. 4, in dem sich in dieser Position die freien Enden 29,30 der Kabinenwände berühren, beispielsweise über entsprechende Dichtungsgummis.

Die Rahmenteile 9,10 sind separat von den Profilen 6,7 ausgeführt und an diese angesetzt.

Wie in Fig. 8 und Fig. 9 ersichtlich ist, sind die Profile 6, 7 aus zwei U-Profilstangen 31,32 bzw. 33,34 zusammengesetzt, bei denen die freien Schenkel der U-Profilstangen 32,34 die Profilstangen 31,33 übergreifen.

Zur Montage wird die U-Profilstange 31,33 an der zugehörigen Raumwand 2,3 montiert und es wird die andere U-Profilstange 32,34 aufgesteckt.

Die Rahmenteile 9,10 weisen einen entsprechenden gleichartigen Aufbau auf.

Bei einer Duschkabine 1 ist vorgesehen, an zwei den Kabinenbereich 8 begrenzenden Raumwänden 2,3 jeweils ein horizontal ausgerichtetes Rahmenteil 9,10 anzuordnen, wobei die Rahmenteile 9,10 jeweils eine Kabinenwand 4,5 in nach innen eingeschwenkter Position übergreifen und somit einen zwischen den Kabinenwänden 4,5 und den Raumwänden 2,3 eingeschlossenen Zwischenraum 13,14 nach außen abschließen.

## Patentansprüche

1. Duschkabine (1), die in Gebrauchsstellung durch zwei rechtwinklig zueinander angeordnete Raumwände (2,3) und zwei schwenkbare Kabinenwände (4,5) an vier Seiten begrenzt ist, wobei die Kabinenwände (4,5) an mit den Raumwänden (2,3) verbindbaren oder verbundenen Profilen (6,7) schwenkbar angelenkt und zum Öffnen aus einer Gebrauchsstellung nach außen und für eine Position der Nichtbenutzung entgegengesetzt nach innen in den Kabinenbereich (8) verschwenkbar sind, **dadurch gekennzeichnet, dass** an den beiden Raumwänden (2,3) rechtwinklig zueinander angeordnete horizontale Rahmenteile (9,10) vorgesehen sind, welche in der Position der Nichtbenutzung die Kabinenwände (4,5) an deren oberem Rand (11,12) übergreifen und welche einen in der Position der Nichtbenutzung zwischen den Kabinenwänden (4,5) und den Raumwänden (2,3) eingeschlossenen Zwischenraum (13,14) nach oben abdecken oder abschließen.

2. Duschkabine (1) nach Anspruch 1, **dadurch gekennzeichnet, dass** die schwenkbaren Kabinenwände (4,5) in ihrer nach innen in den Kabinenbereich (8) verschwenkten Position der Nichtbenutzung mit dem jeweils der Raumwand (2,3) abgewandten Rand (15,16) der Rahmenteile (9,10) bündig sind.

3. Duschkabine (1) nach Anspruch 1 oder 2, **dadurch gekennzeichnet, dass** die Kabinenwände (4,5) flach und/oder eben und/oder krümmungsfrei ausgeführt sind.

4. Duschkabine (1) nach einem der Ansprüche 1 bis 3, **dadurch gekennzeichnet, dass** die von der Raumwand (2,3) abgewandte Begrenzung der Rahmenteile (9,10) eine in Gebrauchsstellung vertikale ebene Fläche (17,18) ist, die mit der eingeschwenkten Außenseite (19,20) der jeweiligen Kabinenwand (4,5) bündig in einer gemeinsamen Ebene angeordnet ist.

5. Duschkabine (1) nach einem der Ansprüche 1 bis 4, **dadurch gekennzeichnet, dass** der Abstand zwischen dem oberen Rand (11,12) der eingeschwenkten Kabinenwand (4,5) und der Unterseite des Rahmenteils (9,10) einem Spiel zwischen relativ zueinander beweglichen Teilen entspricht und kleiner als die Querschnittsdicke der schwenkbaren Kabinenwand (4,5) ist.

6. Duschkabine (1) nach einem der Ansprüche 1 bis 5, **dadurch gekennzeichnet, dass** Betätigungsarmaturen im Zwischenraum (13,14) angeordnet sind.

7. Duschkabine (1) nach einem der Ansprüche 1 bis 6, **dadurch gekennzeichnet, dass** die horizontale Breite der Rahmenteile (9,10) verschieden ist und dass Betätigungsarmaturen für die Dusche an der Raumwand (2,3) angeordnet sind, die das breitere Rahmenteil (9,10) aufweist, und/oder dass die Breite des Rahmenteils (9,10) so gewählt ist, dass die mit ihm bündig eingeschwenkte Kabinenwand (4,5) die dann hinter ihr befindlichen Betätigungsarmaturen verdeckt.

8. Duschkabine (1) nach einem der Ansprüche 1 bis 7, **dadurch gekennzeichnet, dass** zumindest das breitere Rahmenteil (9,10) einen abwärts gerichteten Anschlag (35) zur Begrenzung der Schwenkbewegung der Kabinenwand (4,5) gegen die Raumwand (2,3) hin aufweist und dass dieser Anschlag (35) vorzugsweise so angeordnet ist, dass die eingeschwenkte Kabinenwand (4,5) parallel zur Raumwand (2,3) verläuft.

9. Duschkabine (1) nach einem der Ansprüche 1 bis 8, **dadurch gekennzeichnet, dass** der Anschlag (35) an dem breiteren Rahmenteil (9,10) so angeordnet ist, dass die daran anliegende Kabinenwand (4,5) einen Abstand zu dann hinter ihr befindlichen Betätigungsarmaturen hat.

10. Duschkabine (1) nach einem der Ansprüche 1 bis 9, **dadurch gekennzeichnet, dass** ein Haltemittel (21,22) zur Fixierung wenigstens einer Kabinenwand (4,5) in der Position der Nichtbenutzung und/oder in der Gebrauchsstellung und/oder in gegenüber der Gebrauchsstellung nach außen verschwenkter Stellung ausgebildet ist.

11. Duschkabine (1) nach einem der Ansprüche 1 bis 10, **dadurch gekennzeichnet, dass** das Haltemittel einen Arretierungspunkt in einem Gelenk (21,22) der Kabinenwand (4,5) umfasst und/oder dass das Haltemittel (21,22) einen Permanentmagneten umfasst.

12. Duschkabine (1) nach einem der Ansprüche 1 bis 11, **dadurch gekennzeichnet, dass** wenigstens einer der Rahmenteile (9,10) Leuchtmittel aufweist, trägt und/oder einschließt.

13. Duschkabine (1) nach einem der Ansprüche 1 bis 12, **dadurch gekennzeichnet, dass** die Profile (6,7) zum Aufnehmen der Schwenkhalterungen (23,24) der Kabinenwände (4,5) unterschiedlich breit sind und das breitere Profil (6,7) an der Raumwand (2,3) angeordnet ist, an welcher das breitere Rahmenteil (9,10) vorgesehen ist, und/oder dass die Endflächen (25,26) der Rahmenprofile (9,10) und die Außenflächen (27,28) der Profile (6,7) jeweils bündig sind und/oder in einer gemeinsamen Ebene liegen.

14. Duschkabine (1) nach einem der Ansprüche 1 bis 13, **dadurch gekennzeichnet, dass** die Kabinenwände (4,5) mit unterschiedlicher horizontaler Breite ausgebildet sind und/oder dass sich die Kabinenwände (4,5) in Gebrauchsstellung berühren.

15. Duschkabine (1) nach einem der Ansprüche 1 bis 14, **dadurch gekennzeichnet, dass** die Kabinenwände (4,5) durchsichtig oder transparent und/oder aus Glas ausgeführt sind

## Claims

1. Shower cubicle (1) which, in the use position, is bounded on four sides by two room walls (2, 3), arranged at right angles to one another, and two pivotable cubicle walls (4, 5), wherein the cubicle walls (4, 5) are articulated in a pivotable manner on profiles (6, 7), connectable or connected to the room walls (2, 3), and, for opening from a use position, can be pivoted outwards and, for a not-in-use position, can be pivoted, in the opposite direction, inwards into the cubicle region (8), **characterized in that** the two room walls (2, 3) have provided on them horizontal frame parts (9, 10) which are arranged at right angles to one another, which, in the not-in-use position, engage over the cubicle walls (4, 5) on the upper periphery (11, 12) thereof and which cover, or close off, in the upward direction an interspace (13, 14) which, in the not-in-use position, is enclosed between the cubicle walls (4, 5) and the room walls (2, 3).

2. Shower cubicle (1) according to Claim 1, **characterized in that** the pivotable cubicle walls (4, 5) in their not-in-use position, in which they have been pivoted inwards into the cubicle region (8), are flush with the periphery (15, 16) belonging to the frame parts (9, 10) which is directed away from the room wall (2, 3) in each case.

3. Shower cubicle (1) according to Claim 1 or 2, **characterized in that** the cubicle walls (4, 5) are of flat and/or planar and/or curve-free configuration.

4. Shower cubicle (1) according to one of Claims 1 to 3, **characterized in that** that boundary of the frame parts (9, 10) which is directed away from the room wall (2, 3) is a vertical planar surface (17, 18), as seen in the use position, which is arranged flush, in a common plane, with the pivoted-in outer side (19, 20) of the respective cubicle wall (4, 5).

5. Shower cubicle (1) according to one of Claims 1 to 4, **characterized in that** the distance between the upper periphery (11, 12) of the pivoted-in cubicle wall (4, 5) and the underside of the frame part (9, 10) corresponds to an amount of play between parts which can be moved relative to one another, and is smaller than the cross-sectional thickness of the pivotable cubicle wall (4, 5).

6. Shower cubicle (1) according to one of Claims 1 to 5, **characterized in that** actuating fittings are arranged in the interspace (13, 14).

7. Shower cubicle (1) according to one of Claims 1 to 6, **characterized in that** the frame parts (9, 10) have different horizontal widths, and **in that** actuating fittings for the shower are arranged on the room wall (2, 3) which has the wider frame part (9, 10), and/or in that the width of the frame part (9, 10) is selected such that the cubicle wall (4, 5) which has been pivoted in flush therewith conceals the actuating fittings, which are then located behind said cubicle wall.

8. Shower cubicle (1) according to one of Claims 1 to 7, **characterized in that** at least the wider frame part (9, 10) has a downwardly directed stop (35) for limiting the pivoting movement of the cubicle wall (4, 5) in the direction of the room wall (2, 3), and **in that** said stop (35) is preferably arranged such that the pivoted-in cabin wall (4, 5) runs parallel to the room wall (2, 3).

9. Shower cubicle (1) according to one of Claims 1 to 8, **characterized in that** the stop (35) is arranged on the wider frame part (9, 10) such that the cubicle wall (4, 5) butting against the same is at a distance from actuating fittings, which are then located behind said cubicle wall.

10. Shower cubicle (1) according to one of Claims 1 to 9, **characterized by** a retaining means (21, 22) for fixing at least one cubicle wall (4, 5) in the not-in-use position and/or in the use position and/or in a position in which it has been pivoted outwards in relation to the use position.

11. Shower cubicle (1) according to one of Claims 1 to 10, **characterized in that** the retaining means comprises an arresting point in an articulation (21, 22) of the cubicle wall (4, 5), and/or **in that** the retaining means (21, 22) comprises a permanent magnet.

12. Shower cubicle (1) according to one of Claims 1 to 11, **characterized in that** at least one of the frame parts (9, 10) has, bears and/or includes lighting means.

13. Shower cubicle (1) according to one of Claims 1 to 12, **characterized in that** the profiles (6, 7) for accommodating the pivoting brackets (23, 24) for the cubicle walls (4, 5) have different widths, and the wider profile (6, 7) is arranged on the room wall (2, 3) on which the wider frame part (9, 10) is provided, and/or **in that** the end surfaces (25, 26) of the frame parts (9, 10) and the outer surfaces (27, 28) of the profiles (6, 7) are each flush and/or located in a common plane.

14. Shower cubicle (1) according to one of Claims 1 to 13, **characterized in that** the cubicle walls (4, 5) are designed to have different horizontal widths, and/or **in that** the cubicle walls (4, 5) are in contact with one another in the use position.

15. Shower cubicle (1) according to one of Claims 1 to 14, **characterized in that** the cubicle walls (4, 5) are see-through or transparent and/or made of glass.

## Revendications

1. Cabine de douche (1), qui en position d'utilisation est délimitée sur les quatre côtés par deux murs de pièce (2, 3) disposés à angle droit l'un par rapport à l'autre et par deux parois de cabine pivotantes (4, 5), sachant que les parois de cabine (4, 5) sont articulées à pivotement sur des profilés (6, 7) assemblés ou pouvant être assemblés aux murs de pièce (2, 3) et peuvent être pivotées vers l'extérieur à partir d'une position d'utilisation pour l'ouverture, et en direction opposée vers l'intérieur dans la zone de cabine (8) pour une position de non-utilisation, **caractérisée en ce que** des éléments de cadre horizontaux (9, 10) disposés à angle droit l'un par rapport à l'autre sont prévus sur les deux murs de pièce (2, 3), éléments qui dans la position de non-utilisation engagent en recouvrement les parois de cabine (4, 5) sur le bord supérieur (11, 12) de celles-ci, et qui couvrent ou ferment vers le haut un espace intermédiaire (13, 14) formé dans la position de non-utilisation entre les parois de cabine (4, 5) et les murs de pièce (2, 3).

2. Cabine de douche (1) selon la revendication 1, **caractérisée en ce que** les parois de cabine pivotantes (4, 5) sont, dans leur position de non-utilisation pivotée vers l'intérieur dans la zone de cabine (8), à fleur du bord (15, 16) des éléments de cadre (9, 10) qui est respectivement opposé au mur de pièce (2, 3).

3. Cabine de douche (1) selon la revendication 1 ou 2, **caractérisée en ce que** les parois de cabine (4, 5) sont réalisées plates et/ou planes et/ou sans courbure.

4. Cabine de douche (1) selon l'une des revendications 1 à 3, **caractérisée en ce que** la délimitation des éléments de cadre (9, 10) qui est opposée au mur de pièce (2, 3) est une surface plane (17, 18) verticale en position d'utilisation, qui est disposée dans un plan commun à fleur du côté extérieur (19, 20) pivoté vers l'intérieur de la paroi de cabine respective (4, 5).

5. Cabine de douche (1) selon l'une des revendications 1 à 4, **caractérisée en ce que** la distance entre le bord supérieur (11, 12) de la paroi de cabine (4, 5) pivotée vers l'intérieur et le côté inférieur de l'élément de cadre (9, 10) correspond à un jeu entre des éléments à mobilité relative et est inférieure à l'épaisseur de section de la paroi de cabine pivotante (4, 5).

6. Cabine de douche (1) selon l'une des revendications 1 à 5, **caractérisée en ce que** des robinetteries d'actionnement sont disposées dans l'espace intermédiaire (13, 14).

7. Cabine de douche (1) selon l'une des revendications 1 à 6, **caractérisée en ce que** la largeur horizontale des éléments de cadre (9, 10) est différente, et **en ce que** des robinetteries d'actionnement pour la douche sont disposées sur le mur de pièce (2, 3) qui présente l'élément de cadre (9, 10) plus large, et/ou **en ce que** la largeur de l'élément de cadre (9, 10) est choisie de telle sorte que la paroi de cabine (4, 5) pivotée vers l'intérieur à fleur de cet élément masque les robinetteries d'actionnement qui se trouvent alors derrière elle.

8. Cabine de douche (1) selon l'une des revendications 1 à 7, **caractérisée en ce qu'**au moins l'élément de cadre plus large (9, 10) présente une butée (35) dirigée vers le bas pour limiter le mouvement de pivotement de la paroi de cabine (4, 5) en direction du mur de pièce (2, 3), et **en ce que** cette butée (35) est de préférence disposée de telle sorte que la paroi de cabine (4, 5) pivotée vers l'intérieur s'étend parallèlement au mur de pièce (2, 3).

9. Cabine de douche (1) selon l'une des revendications 1 à 8, **caractérisée en ce que** la butée (35) est disposée sur l'élément de cadre plus large (9, 10) de telle sorte que la paroi de cabine (4, 5) appliquée contre cette butée est distante des robinetteries d'actionnement qui se trouvent alors derrière elle.

10. Cabine de douche (1) selon l'une des revendications 1 à 9, **caractérisée en ce qu'**il est prévu un moyen de maintien (21, 22) pour immobiliser au moins une paroi de cabine (4, 5) dans la position de non-utilisation et/ou dans la position d'utilisation et/ou dans une position pivotée vers l'extérieur par rapport à la position d'utilisation.

11. Cabine de douche (1) selon l'une des revendications 1 à 10, **caractérisée en ce que** le moyen de maintien comprend un point de blocage dans une articulation (21, 22) de la paroi de cabine (4, 5), et/ou **en ce que** le moyen de maintien (21, 22) comprend un aimant permanent.

12. Cabine de douche (1) selon l'une des revendications 1 à 11, **caractérisée en ce qu'**au moins un des éléments de cadre (9, 10) présente, porte et/ou renferme des moyens d'éclairage.

13. Cabine de douche (1) selon l'une des revendications 1 à 12, **caractérisée en ce que** les profilés (6, 7) destinés à recevoir les fixations pivotantes (23, 24) des parois de cabine (4, 5) sont de largeurs différentes et le profilé plus large est disposé sur le mur de pièce (2, 3) sur lequel est prévu l'élément de cadre (9, 10) plus large, et/ou **en ce que** les faces terminales (25, 2) des éléments de cadre (9, 10) et les faces extérieures (27, 28) des profilés (6, 7) sont respectivement en affleurement et/ou se trouvent dans un plan commun.

14. Cabine de douche (1) selon l'une des revendications 1 à 13, **caractérisée en ce que** les parois de cabine (4, 5) sont réalisées avec une largeur horizontale différente, et/ou **en ce que** les parois de cabine (4, 5) se touchent en position d'utilisation.

15. Cabine de douche (1) selon l'une des revendications 1 à 14, **caractérisée en ce que** les parois de cabine (4, 5) sont réalisées translucides ou transparentes et/ou en verre.
